# EUROPÄISCHE PATENTSCHRIFT

(11) **EP 1 582 470 B1**
(45) Veröffentlichungstag und Bekanntmachung des Hinweises auf die Patenterteilung: **06.08.2008**
(21) Anmeldenummer: 04029424.1
(22) Anmeldetag: 13.12.2004
(51) Int. Cl.: B65D 1/22, B65D 1/42, B65D 81/26

(54) **Transportkasten aus Kunststoff für schweres Transportgut**
Transport box made from plastics material for heavy weight goods
Caisse de transport en matière plastique pour marchandises lourdes

(30) Priorität: 21.02.2004 DE 102004008990
(43) Veröffentlichungstag der Anmeldung: 05.10.2005
(73) Patentinhaber: LINPAC Materials Handling Germany GmbH, 32107 Bad Salzuflen (DE)
(72) Erfinder: Bienert, Burkhard, 32107 Bad Salzuflen (DE)
(74) Vertreter: Junius, Walther

(56) Entgegenhaltungen:
- DE-U- 1 941 280
- DE-U1- 29 615 303
- DE-U1- 29 817 244
- DE-U1-5202004 002 86
- US-A- 5 332 115
- US-A1- 2002 195 454

## Beschreibung

Die Erfindung betrifft einen Transportkasten aus Kunststoff für schweres Transportgut, bestehend aus vier Seitenwänden und einem mit Rippen versehenen Boden, bei dem der Boden aus vier trapezförmigen Flächen und einer mittig zwischen diesen trapezförmigen Flächen befindlichen rechteckigen Fläche besteht, bei dem die rechteckige Fläche parallel zum oberen Kastenrand angeordnet ist, bei dem die trapezförmigen Flächen mit der rechteckigen Fläche und mit den Seitenwänden einen stumpfen Winkel größer als 90° einschließen, bei dem die trapezförmigen Flächen auf ihrer Unterseite senkrecht zu den Seitenwänden stehende Rippen tragen, die sich von den Seitenwänden bis zur rechteckigen Fläche erstrecken und sich von den Seitenwänden bis zur rechteckigen Fläche verjüngen.

Ein derartiger Transportkasten ist aus der DE 298 17 244 U1 bekannt geworden. Gegenüber Transportkästen mit ebenem Boden hat dieser bekannte Transportkasten eine erhöhte Tragfähigkeit dadurch, dass die trapezförmigen Flächen bei schwerem Transportgut auf Zug beansprucht werden.

Eine andere Lösung eines Transportkastens für schweres Transportgut ist aus der US 5,332,115 bekannt geworden. Hier sind in den Boden des Transportkastens Kanäle eingeformt, in die metallene Träger eingeschoben und durch Schrauben oder dergleichen befestigt werden. Diese Kästen sind nur unter erhöhtem Arbeits- und Materialaufwand herstellbar.

Aus der DE 1 941 280 ist ein Kunststoffkasten bekannt geworden, der unter seinem Boden diagonal verlaufende, sich kreuzende Rippen und auf der Oberseite seines Bodens seitenwandparallele Rippen aufweist. Dieser Kasten ist wegen seiner auf der Oberseite des Bodens angeordneten Rippen nicht leicht waschbar und außerdem für sehr schweres Transportgut nicht geeignet.

Die vorliegende Erfindung vermeidet die Nachteile des Standes der Technik. Es ist die Aufgabe der Erfindung, mit einfachen Mitteln einen Boden für einen einstückig aus Kunststoff hergestellten Transportkasten zu schaffen, der eine hohe Stabilität und Durchbiegesteifigkeit aufweist, so dass er mit schweren Lasten belastbar ist.

Die Erfindung besteht darin, dass in den Grenzbereichen zwischen den trapezförmigen Flächen Rippen paarweise oder in Bündeln zu dritt oder mehr angeordnet und unter sich und mit den senkrecht zu den Seitenwän-Seitenwänden verlaufenden Rippen verbunden sind.

Bei dieser Bodenausbildung eines Kastens wird die Neigung zur Durchbiegung eines Kastenbodens unter Last genutzt, um den Boden zu stabilisieren und steifer gegen Durchbiegungen zu machen. Die dreieckförmigen Rippen unter den trapezförmigen Flächen nehmen dabei um so mehr Last auf, je näher sie sich am Rande befinden. Das entspricht den technischen Vorgegebenheiten bei einem unter Last stehenden Transportkasten. So wird mit geringen Aufwand an Material eine höchstmögliche Lastaufnahme und Steifigkeit erzielt. Der Boden biegt sich nicht unter die von den Kastenrändern vorgegebene Ebene durch.

Bei diesem Transportkasten läßt sich die Tragfähigkeit und die Steifigkeit noch dadurch steigern, daß die zwischen den trapezförmigen Feldern verlaufenden Rippen sich unter die rechteckige Fläche fortsetzen und sich unter deren Mitte kreuzen.

Dabei ist es vorteilhaft, wenn zwischen den trapezförmigen Feldern verlaufende Rippen paarweise oder in Bündeln zu dritt oder mehr angeordnet und unter sich und mit den senkrecht zu den Seitenwänden verlaufenden Rippen verbunden sind.

Weil der Boden des Transportkasten sich auch unter schwerer Beladung nur unmerklich durchbiegt, ist es hier möglich, daß die Unterseite der Rippen in einer Ebene liegt, die parallel zum oberen Kastenrand verläuft.

Daß die Rippen unter den trapezförmigen Flächen dreieckförmig oder trapezförmig gestaltet sind, ist eine Eigenheit dieses Transportkastens, die ihm trotz geringen Gewichtes und geringen Materialverbrauches seine hohe Stabilität verleiht.

Im Innenraum dieses Transportkastens ist die nach oben gerichtete Fläche des Bodens wannenförmig gestaltet, so daß ausgelaufenes flüssiges oder sonstiges schüttfähiges Transportgut immer der Kastenbodenmitte zuläuft. wo es bei der Reinigung des Kastens leichter zu entfernen ist als vom Kastenbodenrand.

So kann es auch von Vorteil sein, in der rechteckigen Mittenfläche ein Ablaufloch für fließfäiges verschüttetes Ladegut vorzusehen.

Es besteht bei diesem Transportkasten die Möglichkeit, daß die Zwischenräume zwischen den Rippen unter den trapezförmigen Flächen mit einem anderen Kunststoff gefüllt sind, so daß eine ebene Bodenunterfläche gebildet ist, die je nach dem verwendeten die Zwischenräume zwischen den Rippen füllenden Kunststoff auch die Bodenhaftung und andere Eigenschaften des Transportkastens verbessern kann.

Von Vorteil ist es bei diesem Transportkasten, wenn der Kasten im Bereich des Bodenrandes eine erhebliche Verstärkung gegen das Verformen des Bodenrandes aufweist. Je größer diese Verstärkung z.B. durch Rippen an der Unterkante der Seitenwand ist, um so weniger treten Deformatianen des Kastenbodens auf.

Das Wesen der Erfindung ist nachstehend anhand eines in der Zeichnung schematisch dargestellten Ausführungsbeispieles näher erläutert. Es zeigen:
- Fig. 1: eine Ansicht des Kastenbodens von unten.
- Fig. 2: eine Stirnseitenansicht des Kastens.
- Fig. 3: einen Längsschnitt durch den Kasten.
- Fig. 4: einen Querschnitt durch den Kasten.
- Fig. 5: die Eckausbildung des Kastenbodens.

Der in der Zeichnung in Fig.1 dargestellte Boden 1 des Transportkastens hat einen unter den Seitenwänden 2 liegenden verstärkten Rand 3 und besteht aus fünf Flächen, einer ebenen rechteckigen Fläche 4 in der Mitte und vier trapezförmigen Flächen 5,6 zwischen der Mittenfläche und dem Rand 3 des Bodens. Zwischen den einzelnen trapezförmigen Flächen 5,6 befinden sich Rippen bzw. Rippenbündel 7, die sich in die rechteckförmige Mittenfläche 4 fortsetzen und sich dort unter der Mitte dieser Fläche kreuzen.

Die trapezfömigen Flächen 5,6 tragen an ihrer Unterseite Rippen 8, die sich vom Kastenrand 3 bis zur Mittenfläche 4 erstrecken und die dreieckförmig (in Seitenansicht) gestaltet sind. Diese Rippen 8 zweier benachbarter trapezförmiger Flächen treffen sich (zum Teil) in den diagonal verlaufenden Rippen oder Rippenbündeln 7.

Um dem Rand 3 des Bodens 1 eine erhöhte Stabilität und Steifigkeit zu geben, sind an den Seitenwänden 2 Verstärkungsrippen 9 und Verstärkungsdreiecke 10 vorgesehen. Der Boden 1 insgesamt bildet mit den schräg zur Mitte hin abfallenden trapezförmigen Flächen 5,6 und der ebenen rechteckigen Mittenfläche 4 eine Wanne, in der ausgelaufene Füssigkeiten und fließfähiges Schüttgut zur Mitte fließen. Dort kann sich ein Ablaufloch 11 befinden.

### Liste der Bezugszeichen

- 1: Boden
- 2: Seitenwand
- 3: Bodenrand
- 4: rechteckige Mittenfläche
- 5: trapezförmige Fläche
- 6: trapezförmige Fläche
- 7: Rippenbündel
- 8: Rippe
- 9: Seitenwandrippe
- 10: Verstärkungsdreieck
- 11: Ablaufloch

## Patentansprüche

1. Transportkasten aus Kunststoff für schweres Transportgut, bestehend aus vier Seitenwänden und einem mit Rippen versehenen Boden,
bei dem der Boden aus vier trapezförmigen Flächen (5,6) und einer mittig zwischen diesen trapezförmigen Flächen befindlichen rechteckigen Fläche (4) besteht,
bei dem die rechteckige Fläche parallel zum oberen Kastenrand angeordnet ist,
bei dem die trapezförmigen Flächen (5,6) mit der rechteckigen Fläche und mit den Seitenwänden einen stumpfen Winkel größer als 90° einschließen,
bei dem die trapezförmigen Flächen (5,6) auf ihrer Unterseite senkrecht zu den Seitenwänden stehende Rippen (8) tragen,
die sich von den Seitenwänden bis zur rechteckigen Fläche erstrecken und sich von den Seitenwänden bis zur rechteckigen Fläche verjüngen,
**dadurch gekennzeichnet,**
**dass** in den Grenzbereichen zwischen den trapezförmigen Flächen Rippen (7) paarweise oder in Bündeln zu dritt oder mehr angeordnet
und unter sich und mit den senkrecht zu den Seitenwänden verlaufenden Rippen (8) verbunden sind.

2. Transportkasten nach Anspruch 1,
**dadurch gekennzeichnet,**
**dass** die zwischen den trapezförmigen Feldern verlaufenden Rippen sich unter die rechteckige Fläche fortsetzen und sich unter deren Mitte kreuzen.

3. Transportkasten nach Anspruch 1,
**dadurch gekennzeichnet,**
**dass** die Unterseite der Rippen in einer Ebene liegt, die parallel zum oberen Kastenrand verläuft.

4. Transportkasten nach Anspruch 1,
**dadurch gekennzeichnet,**
**dass** die Rippen unter den trapezförmigen Flächen dreieckförmig oder trapezförmig gestaltet sind.

5. Transportkasten nach Anspruch 1,
**dadurch gekennzeichnet,**
**dass** die nach oben gerichtete Fläche des Bodens wannenförmig gestaltet ist.

6. Transportkasten nach Anspruch 1,
**dadurch gekennzeichnet,**
**dass** die Zwischenräume zwischen den Rippen unter den trapezförmigen Flächen mit einem anderen Kunststoff gefüllt sind, so daß eine ebene Bodenunterfläche gebildet ist.

7. Transportkasten nach Anspruch 1,
**dadurch gekennzeichnet,**
**dass** der Kasten im Bereich des Bodenrandes eine erhebliche Verstärkung gegen das Verformen des Bodenrandes aufweist.

8. Transportkasten nach Anspruch 1,
**dadurch gekennzeichnet,**
**dass** in der rechteckigen Mittenfläche des Bodens ein Ablaufloch für fließfähiges verschüttetes Ladegut vorgesehen ist.

## Claims

1. Transport box made from plastics material for heavy loads, consisting of four side walls and a base provided with ribs, in which the base consists of four trapezoidal surfaces (5, 6) and a rectangular surface (4) located centrally between those trapezoidal surfaces, in which the rectangular surface is arranged parallel to the upper box edge, in which the trapezoidal surfaces (5, 6), with the rectangular surfaces and with the side walls, enclose an obtuse angle of greater than 90°, in which the trapezoidal surfaces (5, 6) carry, on their lower side, ribs (8) which are perpendicular to the side walls and extend from the side walls to the rectangular surface and taper from the side walls to the rectangular surface, **characterised in that,** in the boundary regions between the trapezoidal surfaces, ribs (7) are arranged pairwise or in bundles of three or more and are connected to one another and to ribs (8) extending perpendicularly to the side walls.

2. Transport box according to claim 1, **characterised in that** the ribs extending between the trapezoidal fields continue underneath the rectangular surface and intersect under the centre thereof.

3. Transport box according to claim 1, **characterised in that** the lower side of the ribs lies in a plane extending parallel to the upper box edge.

4. Transport box according to claim 1, **characterised in that** the ribs under the trapezoidal surfaces are triangular or trapezoidal in design.

5. Transport box according to claim 1, **characterised in that** the upwardly directed surface of the base is trough-shaped in design.

6. Transport box according to claim 1, **characterised in that** the interspaces between the ribs under the trapezoidal surfaces are filled with a different plastics material so a level base undersurface is formed.

7. Transport box according to claim 1, **characterised in that** in the region of the base edge, the box has a substantial reinforcement against the deformation of the base edge.

8. Transport box according to claim 1, **characterised in that** a drain hole for spilled freight that is capable of flowing is provided in the rectangular central surface of the base.

## Revendications

1. Caisse de transport en matière plastique pour des marchandises lourdes transportées, composée de quatre parois latérales et d'un fond muni de nervures,
le fond étant composé de quatre surfaces trapézoïdales (5, 6) et d'une surface rectangulaire (4) centrale disposée entre ces surfaces trapézoïdales,
la surface rectangulaire étant disposée parallèlement au bord supérieur de la caisse,
les surfaces trapézoïdales (5, 6) formant un angle obtus supérieur à 90° avec la surface rectangulaire et avec les parois latérales,
les surfaces trapézoïdales (5, 6) supportant sur leur face inférieure des nervures (8) dressées perpendiculairement aux parois latérales,
lesquelles s'étendent des parois latérales à la surface rectangulaire et s'amincissent des parois latérales à la surface rectangulaire,
**caractérisée**
**en ce que,** dans les zones de délimitation entre les surfaces trapézoïdales, des nervures (7) sont disposées par paires ou en faisceaux de trois ou plus, et sont reliées entre elles et avec les nervures (8) s'étendant parallèlement aux parois latérales.

2. Caisse de transport selon la revendication 1,
**caractérisée en ce que** les nervures s'étendant entre les champs trapézoïdaux se poursuivent sous la surface rectangulaire et se croisent sous le centre de celle-ci.

3. Caisse de transport selon la revendication 1,
**caractérisée en ce que** la face inférieure des nervures est située sur un plan s'étendant parallèlement au bord supérieur de la caisse.

4. Caisse de transport selon la revendication 1,
**caractérisée en ce que** les nervures sous les surfaces trapézoïdales sont en forme de triangle ou de trapèze.

5. Caisse de transport selon la revendication 1,
**caractérisée en ce que** la surface du fond tournée vers le haut est en forme d'auge.

6. Caisse de transport selon la revendication 1,
**caractérisée en ce que** les interstices entre les nervures sous les surfaces trapézoïdales sont comblés par une autre matière plastique, de manière à former une surface inférieure plane du fond.

7. Caisse de transport selon la revendication 1,
**caractérisée en ce que** la caisse comporte au niveau du bord du fond un renforcement important contre la déformation du bord du fond.

8. Caisse de transport selon la revendication 1,
**caractérisée en ce qu'**un trou de décharge pour une marchandise transportée en vrac et à écoulement libre est prévu dans la surface centrale rectangulaire du fond.
